# EUROPÄISCHE PATENTSCHRIFT

(11) **EP 0 338 244 B1**
(45) Veröffentlichungstag und Bekanntmachung des Hinweises auf die Patenterteilung: **19.02.1992**
(21) Anmeldenummer: 89104452.1
(22) Anmeldetag: 14.03.1989
(51) Int. Cl.: B26B 13/24, A45D 24/36

(54) **Werkzeug zum Schneiden und Kämmen von Haaren**
Hair cutting and combing tool
Outil pour couper et peigner les cheveux

(30) Priorität: 22.04.1988 DE 3813606
(43) Veröffentlichungstag der Anmeldung: 25.10.1989
(73) Patentinhaber: Wella Aktiengesellschaft, 64295 Darmstadt (DE)
(72) Erfinder: Faulstich, Christof, D-6400 Fulda (DE); Mattinger, Detlef, D-6101 Bickenbach (DE)

(56) Entgegenhaltungen:
- DE-C- 347 955
- DE-C- 932 476
- FR-A- 335 208
- GB-A- 612 959
- US-A- 1 726 390
- US-A- 4 487 211

## Beschreibung

Die Erfindung betrifft ein Werkzeug zum Schneiden und Kämmen von Haaren nach dem Oberbegriff des Anspruchs 1. Beim Haarschneiden von Hand wird bekanntlich mit einem Kamm das Haar in eine zum Schneiden geeignete Lage gekämmt und mit einer Schere abgeschnitten. Dazu benötigt der Friseur beide Hände gleichzeitig. Ist es erforderlich, eine zu kürzende Haarsträhne nach dem Kämmen mit der Hand zu halten, so verbleibt nur noch eine Hand zum Kämmen und Schneiden. Die Werkzeuge sind also abwechselnd zu ergreifen, zu benutzen und abzulegen. Dieses ist zeitraubend und umständlich.

Es ist zwar bereits ein Haarschneidewerkzeug bekannt (DE-A-33 13 433), mit dem gekämmt und geschnitten werden kann. Es besteht aus einem Kamm und einer vorgesetzten kammartigen Klinge, die mittels eines scherenartigen Griffs gegenüber dem Kamm verschiebbar ist. Bei dem bekannten Werkzeug erfolgt der Schneidevorgang jedoch ohne geeigneten Schnittwinkel gleichzeitig für alle zwischen den Zähnen befindlichen Haare, wodurch die Betätigungskraft relativ hoch ist und eine Beschädigung der Haare nicht auszuschließen ist.

Aufgabe der vorliegenden Erfindung ist es, ein Werkzeug zum Schneiden und Kämmen anzugeben, welches sich leicht handhaben läßt und eine Beschädigung der Haare ausschließt.

Das Werkzeug mit den kennzeichnenden Merkmalen gemäß Anspruch 1 hat den Vorteil, daß der Schneidevorgang wie mit einer Schere mit wenig Kraftaufwand in einem günstigen Schnittwinkel erfolgt. Ferner kann der Schneidevorgang nach dem Abschneiden einiger Haare auch abgebrochen und das Werkzeug neu angesetzt werden.

Durch die in den Unteransprüchen aufgeführten Maßnahmen sind vorteilhafte Weiterbildungen und Verbesserungen der im Hauptanspruch angegebenen Erfindung möglich.

Ein Ausführungsbeispiel der Erfindung ist in der Zeichnung anhand mehrerer Figuren dargestellt und in der nachfolgenden Beschreibung näher erläutert. Es zeigt:
Fig. 1 eine schematische Darstellung eines erfindungsgemäßen Werkzeugs;
Fig. 2 ein Ausführungsbeispiel für eine Grundplatte;
Fig. 3 ein Ausführungsbeispiel für eine Griff des ersten Schenkels der Schere.

Gleiche Teile sind in den Figuren mit gleichen Bezugszeichen versehen.

Bei dem in Fig. 1 dargestellten Ausführungsbeispiel ist ein erster Schenkel 1 um einen Drehpunkt 6 derart gelagert, daß bei einem Druck auf den Griff des Schenkels 1 eine Schneide 17 in den Bereich der Zähne 8 des weiters mit einem Griffteil (20) versehenen Kammes 5 gerät.

Ein zweiter Schenkel 2 ist in Pfeilrichtung verschiebbar gelagert, wobei in Fig. 1 die Ruhestellung dargestellt ist. In der Arbeitsstellung kreuzt der zweite Schenkel 2 die Zähne 8. Am zweiten Schenkel 2 ist eine Schneide 9 vorgesehen, so daß in der Arbeitsstellung des zweiten Schenkels 2 beide Schenkel eine Schere bilden.

Zum Transport des zweiten Schenkels 2 dient ein Zahnradgetriebe, das aus mehreren Zahnrädern 3 und einem Zahnsegment 4 besteht, welches mit einem weiteren Zahnrad 10 verbunden ist. Außerdem weist der zweite Schenkel 2 eine Zahnstange 19 auf. Am ersten Schenkel 1 befindet sich eine Verzahnung 7, die je nach Winkelstellung des ersten Schenkels 1 in das Zahnrad 10 eingreift. Das Übersetzungsverhältnis des Zahnradgetriebes ist derart gewählt, daß bereits bei einer relativ kleinen Drehung des ersten Schenkels 1 der zweite Schenkel 2 von seiner Ruhestellung in die Arbeitsstellung bzw. umgekehrt gebracht wird.

Beim Kämmen befindet sich der erste Schenkel 1 in der gezeichneten Lage, ist also soweit geöffnet, daß der Kamm bis zum Zahnfuß freigegeben ist. Der zweite Schenkel 2 befindet sich in der gezeichneten Ruhestellung, in welcher er durch eine nicht dargestellte Feder gehalten wird. Zum Schneiden wird der Griff 11 des ersten Schenkels 1 nach innen gedrückt, wodurch über die Verzahnung 7 und die Zahnräder 3, 10 und das Zahnsegment 4 der zweite Schenkel 2 in seine Arbeitsstellung gebracht wird. Ist dieses erfolgt, so kommt die Verzahnung 7 außer Eingriff und ein weiteres Drücken auf den Griff 11 bewirkt den eigentlichen Schneidevorgang.

Soll das Werkzeug wieder als Kamm benutzt werden, so erfolgt eine entgegengesetzte Bewegung des ersten Schenkels 1, was eine Verschiebung des zweiten Schenkels 2 in seine Ruhestellung zur Folge hat. Dieses wird bei einer vorteilhaften Ausgestaltung des erfindungsgemäßen Werkzeugs dadurch ermöglicht, daß der Griff 11, der in Fig. 1 nur schematisch dargestellt ist, als Scherengriff (Fig. 3) ausgebildet ist.

Durch die Öffnung 12 des Scherengriffs werden beispielsweise drei Finger durchgesteckt, während ein vierter Finger beim Arbeiten mit dem erfindungsgemäßen Werkzeug in einer Griffmulde 13 einer Grundplatte 14 (Fig. 2) liegt. Dadurch kann in einfacher Weise ein Öffnen der Schere mit anschließendem Zurückziehen des zweiten Schenkels 2 aus der Arbeitsstellung erfolgen. Es ist lediglich erforderlich, den Griff 11 mit den in der Öffnung 12 befindlichen Fingern nach außen zu bewegen, während die Grundplatte 14 mit dem vierten Finger, dem Handballen und dem Daumen gehalten wird.

Fig. 2 zeigt die Grundplatte 14, welche zur Aufnahme des Zahnradgetriebes und der beiden Schenkel 1, 2 vorgesehen ist. Eine Längsführung 15 dient zur Aufnahme eines entsprechenden Führungsteils des zweiten Schenkels 2, während eine Bohrung 16 den Drehpunkt 6 für den ersten Schenkel 1 darstellt. Eine lediglich schematisch dargestellte Befestigungsvorrichtung 18 ermöglicht die Aufnahme von auswechselbaren Zähnen 8.

## Patentansprüche

1. Werkzeug zum Schneiden und Kämmen von Haaren, wobei an einem Kamm (5) mit einem Griffteil (20) ein erster Schenkel (1), der eine Schneide (17) und einen Griff (11) aufweist, drehbar gelagert ist, **dadurch gekennzeichnet**, daß
- ein zweiter Schenkel (2) mit einer Schneide (9), der vom ersten Schenkel (1) getrennt ausgebildet ist, mit einer Führung (15) versehen und in Längsrichtung des Kammes (5) in eine Ruhestellung und eine Arbeitsstellung verschiebbar ist;
- der zweite Schenkel (2) mit dem ersten Schenkel (1) derart gekoppelt ist, daß er beim Zusammendrücken von Griff (11) und Griffteil (20) die Arbeitsstellung im Bereich der Zähne (8) und beim Auseinanderdrücken wieder die Ruhestellung einnimmt;
- in der Arbeitsstellung die Schneiden (17, 9) der beiden Schenkel (1, 2) miteinander kommunizieren.

2. Werkzeug nach Anspruch 1, **dadurch gekennzeichnet**, daß der zweite Schenkel (2) über ein Getriebe (3, 4, 7, 10) mit dem ersten Schenkel (1) verbunden ist.

3. Werkzeug nach einem der vorhergehenden Ansprüche, **dadurch** **gekennzeichnet**, daß der Griff (11) über den Griffteil (20) des Kammes (5) hinausragt, wenn sich der zweite Schenkel (2) in der Ruhestellung befindet.

4. Werkzeug nach Anspruch 2, **dadurch gekennzeichnet**, daß als Getriebe ein Zahnradgetriebe (3, 4, 7, 10) vorgesehen ist, wobei der zweite Schenkel (2) mit einer Zahnstange (19) versehen ist und der erste Schenkel (1) eine Verzahnung (7) aufweist, welche in Abhängigkeit von der jeweiligen Winkelstellung des ersten Schenkels (1) in oder außer Eingriff mit einem Zahnrad (10) des Zahnradgetriebes ist.

5. Werkzeug nach Anspruch 4, **dadurch gekennzeichnet,** daß eines der Zahnräder als Zahnsegment (10) ausgebildet ist.

6. Werkzeug nach einem der vorhergehenden Ansprüche, **dadurch** **gekennzeichnet**, daß der Griff (11) des ersten Schenkels (1) als Scherengriff ausgebildet ist.

7. Werkzeug nach Anspruch 6, **dadurch gekennzeichnet**, daß das Griffteil (20) des Kammes (5) eine Griffmulde (13) aufweist.

8. Werkzeug nach einem der vorhergehenden Ansprüche, **dadurch** **gekennzeichnet**, daß der Kamm (5) aus einer Grundplatte (14) mit Führungselementen (16, 15) für die beiden Schenkel (1, 2) gebildet ist und daß die Zähne (8) ein auswechselbares Teil bilden.

9. Werkzeug nach einem der vorhergehenden Ansprüche, **dadurch** **gekennzeichnet**, daß die beiden Schenkel (1, 2) aus je einem Kunststoffteil und je einer Klinge bestehen.

## Claims

1. A tool for cutting and combing hair, wherein a first leg (1) having both a cutting edge (17) and a handle (11) is rotatably mounted on a comb (5) having a handle part (20), characterized in that
- a second leg (2), having a cutting edge (9) and being separate from the first leg (1), is provided with a guideway (15) and is displaceable in the longitudinal direction of the comb (5) into a rest position and an operating position;
- the second leg (2) is coupled to the first leg (1) in such a manner that when the handle (11) and the handle part (20) are pushed together this second leg occupies the operating position in the region of the teeth (8) and when they are pushed apart it again occupies the rest position;
- in the operating position the cutting edges (17, 9) of the two legs (1, 2) make contact with one another.

2. A tool in accordance with Claim 1, characterized in that the second leg (2) is connected to the first leg (1) via gearing (3, 4, 7, 10).

3. A tool in accordance with any one of the preceding Claims, characterized in that the handle (11) projects beyond the handle part (20) of the comb (5) when the second leg (2) is in the rest position.

4. A tool in accordance with Claim 2, characterized in that toothed-wheel gearing (3, 4, 7, 10) is provided as gearing, the second leg (2) being provided with a toothed rack (19) and the first leg (1) having toothing (7) which is engaged or disengaged with regard to a toothed wheel (10) of the toothed-wheel gearing depending on the current angular position of the first leg (1).

5. A tool in accordance with Claim 4, characterized in that one of the toothed wheels is formed as a toothed segment (10).

6. A tool in accordance with any one of the preceding Claims, characterized in that the handle (11) of the first leg (1) is formed as a scissor handle.

7. A tool in accordance with Claim 6, characterized in that the handle part (20) of the comb (5) has a handle depression (13).

8. A tool in accordance with any one of the preceding Claims, characterized in that the comb (5) is formed from a base plate (14) with guide elements (16, 15) for the two legs (1, 2), and in that the teeth (8) form an exchangeable part.

9. A tool in accordance with any one of the preceding Claims, characterized in that the two legs (1, 2) are each composed of a plastics part and a blade.

## Revendications

1. Outil pour couper et peigner les cheveux, dans lequel une première branche (1), qui présente une lame (17) et un manche (11), est montée à rotation sur un peigne (5) avec une partie de manche (20), caractérisé en ce que:
- une deuxième branche (2) pourvue d'une lame (9), qui est séparée de la première branche (1), est pourvu d'un guidage (15), et est déplaçable dans le sens de la longueur du peigne (5), en une position de repos et en une position de travail;
- la deuxième branche (2) est couplée à la première branche (1), de façon que, lors de la compression du manche (11) et de la partie de manche (20), elle prenne la position de travail dans la zone des dents (8), et que lors de l'écartement par relâchement de la pression, elle reprenne la position de repos;
- les lames (17, 9) des deux branches (1, 2) communiquent entre elles en position de travail.

2. Outil selon la revendication 1, caractérisé en ce que la deuxième branche (2) est reliée à la première branche (1) par l'intermédiaire d'une transmission (3, 4, 7, 10).

3. Outil selon l'une des revendications précédentes, caractérisé en ce que le manche (11) fait saillie de la partie de manche (20) du peigne (5), lorsque la deuxième branche (2) se trouve dans la position de repos.

4. Outil selon la revendication 2, caractérisé en ce qu'un jeu d'engrenage (3, 4, 7, 10) est prévue à titre de transmission, la deuxième branche (2) étant pourvue d'une crémaillère (19), et la première branche (1) présentant une denture (7), qui passe en prise ou hors de prise d'une roue dentée (10) du jeu d'engrenage, en fonction de la position angulaire de la première branche (1).

5. Outil selon la revendication 4, caractérisé en ce que l'une des roues dentées est réalisée sous forme de segment denté (10).

6. Outil selon l'une des revendications précédentes, caractérisé en ce que le manche (11) de la première branche (1) est réalisé sous la forme de poignée de ciseaux.

7. Outil selon la revendication 6, caractérisé en ce que la partie de manche (20) du peigne (5) présente une poignée concave (13).

8. Outil selon l'une des revendications précédentes, caractérisé en ce que le peigne (5) est composé d'une plaque de base (14) pourvue d'éléments de guidage (16, 15) pour les deux branches (1, 2), et en ce que les dents (8) forment une partie interchangeable.

9. Outil selon l'une des revendications précédentes, caractérisé en ce que les deux branches (1, 2) se composent chacune d'une partie en matière synthétique, et d'une lame.
